# EUROPÄISCHE PATENTSCHRIFT

(11) **EP 2 127 870 B1**
(45) Veröffentlichungstag und Bekanntmachung des Hinweises auf die Patenterteilung: **16.10.2013**
(21) Anmeldenummer: 09006513.7
(22) Anmeldetag: 14.05.2009
(51) Int. Cl.: B41C 1/045

(54) **Gravierwerkzeug, Werkzeughalter und Gravierkopf zum Gravieren von Tiefdruckzylindern**
Engraver, tool holder and engraving head for engraving gravure cylinders
Outil de gravure, support d'outil et tête de gravure destinés à graver des cylindres en creux

(30) Priorität: 27.05.2008 DE 102008025296
(43) Veröffentlichungstag der Anmeldung: 02.12.2009
(73) Patentinhaber: HELL Gravure Systems GmbH & Co. KG, 24148 Kiel (DE)
(72) Erfinder: Wolter, Jörg, 24106 Kiel (DE); Köhler, Frank, 24813 Schülp (DE)
(74) Vertreter: Thomas, Götz

(56) Entgegenhaltungen:
- US-A- 4 357 633
- US-A- 5 475 914

## Beschreibung

Die Erfindung betrifft ein Gravierwerkzeug für die Gravur von Tiefdruckzylindern mit einem Grundkörper, der eine Vorder- oder Arbeitsseite und eine zur Vorder- oder Arbeitsseite entgegengesetzte Rückseite aufweist und über einen Teil seiner Länge zwischen der Vorder- oder Arbeitsseite und der Rückseite einen gleichbleibenden, von Seitenflächen begrenzten Querschnitt besitzt, sowie mit einem über die Vorder- oder Arbeitsseite des Grundkörpers überstehenden Diamantstichel. Die Erfindung betrifft weiter einen Werkzeughalter für ein solches Gravierwerkzeug gemäß dem Oberbegriff des Anspruchs 11, sowie einen Gravierkopf gemäß dem Oberbegriff des Anspruchs 15.

Gravierwerkzeuge, Werkzeughalter und Gravierköpfe der eingangs genannten Art werden bei der elektromechanischen Gravur von Tiefdruckzylindern verwendet, um die zylindrische Oberfläche der Tiefdruckzylinder mit eingravierten Näpfchen zu versehen. Die Gravierwerkzeuge weisen gewöhnlich einen Grundkörper und einen über eine Vorder- oder Arbeitsseite des Grundkörpers überstehenden, in eine Ausnehmung des Grundkörpers eingeklebten Diamantstichel auf und werden in eine Aufnahmeöffnung des Werkzeughalters eingesetzt, der zum Gravieren der Näpfchen um eine Drehachse schwingend angetrieben wird.

Um die Tiefe der eingravierten Näpfchen bis auf wenige Mikrometer genau zu steuern, ist es erforderlich, dass der Diamantstichel einen definierten Abstand von der Oberfläche des Tiefdruckzylinders aufweist, wenn der elektromagnetische Antrieb des Werkzeughalters stromlos ist. Um dies zu erreichen, weisen die Gravierköpfe gewöhnlich einen sogenannten Gleitschuh mit einer dem Tiefdruckzylinder zugewandten Gleitfläche auf, die in radialer Richtung des Tiefdruckzylinders einen vorbestimmten Abstand von der Spitze des Diamantstichels aufweist und während der Gravur dem Diamantstichel voreilend über die ungravierte Oberfläche des Tiefdruckzylinders gleitet. Jedoch müssen Diamantstichel infolge von Stichelbrüchen oder Abnutzung der Spitzen häufiger gewechselt werden, gewöhnlich durch Austausch des gesamten Gravierwerkzeugs.

Die US 1 785 883 A offenbart eine Vorrichtung zur Gravur von Druckzylindern, bei dem ein Werkzeughalter für ein Gravierwerkzeug in seinem freien Ende mit einer durchgehenden Feingewindebohrung versehen ist. In die Gewindebohrung ist von der Rückseite des Werkzeughalters her das mit einem Außenfeingewinde versehenes Gravierwerkzeug eingeschraubt, das an seinem vorderen Ende einen Diamantstichel trägt und zur Längspositionierung in der Gewindebohrung an der Rückseite des Werkzeughalters mit einer Kontermutter gesichert ist. Bei dieser Konstruktion wird zum einen als nachteilig angesehen, dass nach dem Austausch eines Gravierwerkzeugs die Längsposition des neuen Gravierwerkzeugs mit erheblichem Aufwand neu eingestellt werden muss. Darüber hinaus ist zwischen der Feingewindebohrung des Werkzeughalters und dem Außenfeingewinde des Gravierwerkzeugs ein geringes Spiel vorhanden, durch das die Genauigkeit der Stichelbewegung beeinträchtigt wird.

Diese Probleme werden bei einem aus der US 5 475 914 A bekannten Gravierwerkzeug der eingangs genannten Art vermieden, dessen Grundkörper einen gleichbleibenden trapezförmigen Querschnitt besitzt. Das Gravierwerkzeug wird dort von einem Werkzeughalter oder Stichelarm eines Gravierkopfs gehalten, der eine an die Querschnittsform des Grundkörpers angepasste, im Querschnitt ebenfalls trapezförmige Aufnahmeöffnung für das Gravierwerkzeug aufweist. Die Aufnahmeöffnung ist an ihrem von der Vorder- oder Arbeitseite des Gravierwerkzeugs und des Werkzeughalters abgewandten hinteren Stirnende mit einer Begrenzungswand versehen, die als integraler Teil des Werkzeughalters ausgebildet ist und als Anschlag für ein hinteres Stirnende des Gravierwerkzeugs dient, das an seinem vorderen Stirnende mit einem überstehenden Diamantstichel versehen ist. Dadurch wird sichergestellt, dass der Diamantstichel nach dem Einsetzen des Gravierwerkzeugs in den Werkzeughalter um ein vorbestimmtes Maß in Richtung des zu gravierenden Tiefdruckzylinders über die Vorder- oder Arbeitseite des Werkzeughalters übersteht. Das Gravierwerkzeug wird dort in der Aufnahmeöffnung festgeklemmt, um einen spielfreien Sitz zu gewährleisten.

Jedoch hat auch diese Konstruktion noch Nachteile: Zum einen kann es passieren, dass bei der Gravur von Tiefdruckzylinder kleine Metallspäne oder Schmutzpartikel in die vom Grundkörper des Gravierwerkzeugs nicht ganz ausgefüllte Aufnahmeöffnung eindringen und bei einem Austausch des Gravierwerkzeugs gegen ein neues Gravierwerkzeug zwischen die Rückseite von dessen Grundkörper und die als Anschlag dienende Begrenzungswand gelangen, wodurch der Diamantstichel des neuen Gravierwerkzeugs weiter als gewünscht über die Vorder- oder Arbeitsseite des Werkzeughalters übersteht.

Zum anderen kann die Aufnahmeöffnung wegen ihres trapezförmigen Querschnitts nicht durch Bohren des aus Metall bestehenden Werkzeughalters hergestellt werden, sondern muss ihre Form durch Funkenerodieren erhalten. Wenn die Aufnahmeöffnung jedoch an ihrem hinteren Stirnende durch eine Begrenzungswand teilweise verschlossen ist, kann das Funkenerodieren nicht mit Hilfe eines Erodierdrahts oder eines Erodierfadens vorgenommen werden, der sich durch die Aufnahmeöffnung hindurch erstreckt. Stattdessen müssen einseitig in die Aufnahmeöffnung eindringende Erodierstempel verwendet werden, mit denen die Arbeit langsamer vonstatten geht und die zudem schneller verschleißen.

Die US 4 357 633 A offenbart einen Gravierwerkzeughalter mit einer durchgehenden zylindrischen Aufnahmebohrung für ein Gravierwerkzeug und ein in die Aufnahmebohrung eingesetztes Gravierwerkzeug, das von einer zylindrischen Umfangsfläche mit einer Abflachung begrenzt wird. Zur Positionierung des Gravierwerkzeugs in der Aufnahmebohrung wird eine Schraube von der Seite her in den Werkzeughalter eingeschraubt und mit ihrem freien Ende gegen die Abflachung angepresst. Wie bei der Vorrichtung aus der US 1 785 883 A ist im Falle eines Austauschs eines Gravierwerkzeugs ein erheblicher Aufwand zur Einstellung der gewünschten Längsposition des neuen Gravierwerkzeugs erforderlich.

Ausgehend hiervon liegt der Erfindung die Aufgabe zugrunde, ein Gravierwerkzeug und einen Werkzeughalter der eingangs genannten Art dahingehend zu verbessern, dass das Gravierwerkzeug ohne eine Beeinträchtigung durch Schmutz oder Metallspäne in einer definierten Längsposition in eine Aufnahmeöffnung eingesetzt werden kann, die sich durch Draht- oder Fadenerodieren herstellen lässt.

Diese Aufgabe wird beim Gravierwerkzeug erfindungsgemäß durch einen in der Nähe der Vorder- oder Arbeitsseite über eine der Seitenflächen des Grundkörpers überstehenden Vorsprung gelöst, der beim Einführen des Gravierwerkzeugs in die Aufnahmeöffnung gegen eine Anschlagfläche an der Vorder- oder Arbeitsseite des Werkzeughalters anschlägt, wenn das Gravierwerkzeug die gewünschte Position in der Aufnahmeöffnung erreicht hat.

Vorzugsweise wird die Anschlagfläche des Werkzeughalters von einem ebenen Begrenzungsrandabschnitt der Mündung der Aufnahmeöffnung gebildet, gegen den eine ebene Anschlagfläche an der Rückseite des Vorsprungs anschlägt, sobald das Gravierwerkzeug die gewünschte Position in der Aufnahmeöffnung erreicht. Um eine flächige Anlage der beiden Anschlagflächen zu gewährleisten, ist die Rückseite des Vorsprungs senkrecht zu der Seitenfläche des Grundkörpers ausgerichtet, über die der Vorsprung übersteht, während der Begrenzungsrandabschnitt der Vorder- oder Arbeitsseite des Werkzeughalters gegenüber von dem Vorsprung des Gravierwerkzeugs senkrecht zur Längsachse der Aufnahmeöffnung ausgerichtet ist.

Wie bei dem aus der US 5,475,914 bekannten Gravierwerkzeug besitzt der Grundkörper hinter dem Vorsprung vorzugsweise einen trapezförmigen Querschnitt mit zwei parallelen Seitenflächen sowie zwei schrägen Seitenflächen, während der Werkzeughalter eine zur Aufnahme des Grundkörpers dienende Aufnahmeöffnung aufweist, deren ebenfalls trapezförmiger, zur Trapezform des Grundkörperquerschnitts kongruenter Querschnitt etwas größer als der Grundkörperquerschnitt ist. Während die Trapezform eine Justierung der Spitze des Diamantstichels in einer zur Oberfläche des Tiefdruckzylinders parallelen x,y-Ebene gestattet, ermöglichen die zusammenwirkenden Anschlagflächen des Gravierwerkzeugs und des Werkzeughalters eine Justierung des Abstands der Spitze des Diamantstichels von der Oberfläche des Tiefdruckzylinders in einer zur x,y-Ebene senkrechten z-Richtung. Durch die Kombination der beiden zusammenwirkenden Anschlagflächen sowie des trapezförmigen Querschnitts des Gravierwerkzeugs und der Aufnahmeöffnung des Werkzeughalters wird sichergestellt, dass die Spitze des Gravierwerkzeugs in Bezug zur Oberfläche des Tiefdruckzylinders in allen drei zueinander senkrechten Richtungen x, y und z mit einer sehr hohen, im µm-Bereich liegenden Genauigkeit und mit einem hohen Grad an Reproduzierbarkeit positioniert werden kann, was im Falle eines durch Stichelbruch oder Stichelverschleiß bedingten Austauschs eines beschädigten Gravierwerkzeugs gegen ein neues Gravierwerkzeug eine Neuausrichtung und Justierung des letzteren entbehrlich macht.

Da eine zur Aufnahme des Diamantstichels dienende schlitzförmige Ausnehmung im vorderen Stirnende des Grundkörpers gewöhnlich Begrenzungsflächen aufweist, deren Ausrichtung parallel zu den beiden parallelen Seitenflächen des im Querschnitt trapezförmigen Grundkörpers ist, steht der Vorsprung zweckmäßig über eine dieser beiden parallelen Seitenflächen über, bevorzugt über die schmalere dieser beiden Seitenflächen, da zwischen dieser und der gegenüberliegenden Begrenzungsfläche der Aufnahmeöffnung nur ein sehr schmaler Spalt vorhanden ist.

Um die Herstellung des Gravierwerkzeugs zu erleichtern, weist der Vorsprung in diesem Fall zweckmäßig zwei entgegengesetzte Seitenflächen auf, die jeweils mit der benachbarten schrägen Seitenfläche des Grundkörpers fluchten.

Zum Festklemmen des Gravierwerkzeugs dient zweckmäßig eine Klemmschraube, die in eine Gewindebohrung des Werkzeughalters eingeschraubt wird und den Grundkörper des Gravierwerkzeugs mit dessen schrägen Seitenflächen gegen gegenüberliegende schräge Begrenzungsflächen der im Querschnitt ebenfalls trapezförmigen Aufnahmeöffnung drückt. Im Zusammenwirken mit einem geeigneten Neigungswinkel der beiden schrägen Seitenflächen sorgt diese Maßnahme dafür, dass der Stichelhalter mit hoher Anpresskraft gegen die entsprechend geneigten schrägen Begrenzungsflächen der Aufnahmeöffnung angepresst wird. Dies gewährleistet einen sehr festen reibschlüssigen Sitz des Gravierwerkzeugs im Werkzeughalter, was eine Lageverschiebung oder gar einen Verlust des Gravierwerkzeugs infolge der beim Gravieren darauf einwirkenden Kräfte unmöglich macht.

Gegenüber von der Gewindebohrung mündet zweckmäßig von außen her eine Durchgangsbohrung in die Aufnahmeöffnung, durch die ein Dorn bis in die Aufnahmeöffnung eingeführt werden kann, um nach dem Losdrehen der Klemmschraube ein gegebenenfalls noch festsitzendes Gravierwerkzeug in den erweiterten Teil der Aufnahmeöffnung zu drücken.

Im folgenden wird die Erfindung anhand eines in der Zeichnung dargestellten Ausführungsbeispiels näher erläutert. Es zeigen:
Fig. 1: eine perspektivische Ansicht eines Werkzeughalters für ein Gravierwerkzeug einer Graviermaschine zum Gravieren von Tiefdruckzylindern sowie eines in eine Aufnahmeöffnung des Werkzeughalters einzusetzenden Gravierwerkzeugs;
Fig. 2: eine Ansicht entsprechend Fig. 1, jedoch nach dem Einsetzen des Gravierwerkzeugs in die Aufnahmeöffnung des Werkzeughalters;
Fig. 3: eine perspektivische Ansicht des Gravierwerkzeugs;
Fig. 4: eine auseinander gezogene perspektivische Ansicht des Gravierwerkzeugs;
Fig. 5: eine Seitenansicht des Gravierwerkzeugs;
Fig. 6: eine Oberseitenansicht des Gravierwerkzeugs.

Der in der Zeichnung dargestellte Werkzeug- oder Stichelhalter 2 dient zur Montage auf einem Gravierkopf einer Graviermaschine zum Gravieren von rotierenden Tiefdruckzylindern. Der Werkzeug- oder Stichelhalter 2 dient als Träger für ein Gravierwerkzeug 4, das aus einem metallischen Grundkörper 6 und einem in einer schlitzförmigen Ausnehmung 8 des Grundkörpers 6 befestigten Diamantstichel 10 besteht und lösbar in eine Aufnahmeöffnung 12 des Werkzeug- oder Stichelhalters 2 eingesetzt wird.

Der Gravierkopf umfasst einen elektromagnetischen Antrieb (nicht dargestellt), der zum Verschwenken des Werkzeug- oder Stichelhalters 2 um eine zur Drehachse der rotierenden Tiefdruckzylinder parallele Drehachse 14 dient. Ein solcher Antrieb für einen Werkzeug- oder Stichelhalter ist zum Beispiel in der DE 199 52 996 A1 beschrieben und soll daher hier nicht näher erläutert werden.

Wie am besten in Fig. 1 und 2 dargestellt, weist der aus einer Metalllegierung hergestellte Werkzeug- oder Stichelhalter 2 einen an einer Antriebswelle (nicht dargestellt) des Antriebs befestigten Fußteil 16 und einen einseitig über den Fußteil 16 überstehenden, bei Betrachtung in Richtung Drehachse 14 J- oder L-förmigen Kragarm 18 auf, der an seinem freien Ende 20 mit der Aufnahmeöffnung 12 für das Gravierwerkzeug 4 versehen ist.

Der Fußteil 16 ist mit einer im Querschnitt unrunden Durchgangsöffnung 24 versehen, durch die sich ein Abschnitt der Antriebswelle mit einem zum Querschnitt der Durchgangsöffnung 24 komplementären Querschnitt erstreckt, um die Antriebswelle drehfest und formschlüssig mit dem Werkzeug- oder Stichelhalter 2 zu verbinden.

Der Kragarm 18 weist zwei aus dem Fußteil 16 ragende und am freien Ende 20 des Kragarms 18 einstückig miteinander verbundene Schenkel 26 auf, die zur Reduzierung der Trägheitsmasse des Kragarms 18 zwischen sich eine Aussparung 28 umschließen. Das freie Ende 20 des Kragarms 18 weist eine dem zu gravierenden Tiefdruckzylinder zugewandte Vorder- oder Arbeitsseite 30 und eine entgegengesetzte Rückseite (nicht sichtbar) auf, an denen die durch das freie Ende 20 hindurch verlaufende Aufnahmeöffnung 12 mündet. Die Aufnahmeöffnung 12 besitzt über ihre gesamte Länge einen gleichbleibenden trapezförmigen Öffnungsquerschnitt, der sich durch Funkenerodieren mit Hilfe eines Erodierdrahts oder Erodierfadens herstellen lässt. Die Aufnahmeöffnung 12 ist so ausgerichtet, dass sich der trapezförmige Querschnitt zu einer Stirnfläche 32 des freien Endes 20 des Kragarms 18 hin verjüngt. In die Aufnahmeöffnung 12 mündet von unten her eine Gewindebohrung 34 (Fig. 2), die sich durch einen zwischen der Aussparung 28 und der Aufnahmeöffnung 12 angeordneten Teil 36 des Kragarms 18 erstreckt. Die Gewindebohrung 34 dient zur Aufnahme einer Klemmschraube (nicht dargestellt), mit der das Gravierwerkzeug 4 in der Aufnahmeöffnung 12 festgeklemmt werden kann. Zwischen der Stirnfläche 32 des Kragarms 18 und der Aufnahmeöffnung 12 befindet sich eine weitere Bohrung 38, in die ein Dorn eingeführt werden kann, um nach dem Lösen der Klemmschraube ein in der Aufnahmeöffnung 12 festsitzendes Gravierwerkzeug 4 nach unten in Richtung einer breiteren Grundfläche des trapezförmigen Querschnitts bzw. des Teils 36 zu drücken und damit aus seinem Sitz zu lösen, so dass es anschließend aus der Aufnahmeöffnung 12 entnommen werden kann.

Wie am besten in den Figuren 3 bis 6 dargestellt, weist der metallische Grundkörper 6 des Gravierwerkzeugs 4 über den größten Teil seiner Länge zwischen einer mit dem Diamantstichel 10 bestückten Vorder- oder Arbeitsseite 40 und seiner zur Vorderseite 40 entgegengesetzten Rückseite 42 ebenfalls einen trapezförmigen Querschnitt auf. Dieser Querschnitt entspricht dem Querschnitt der Aufnahmeöffnung 12, was die Neigung zweier schräger Seitenflächen 44, 46 des Grundkörpers 6 betrifft, während der Abstand zwischen zwei parallelen Seitenflächen 48, 50 an der Ober- und Unterseite des Grundkörpers 6 etwas kleiner als der entsprechende Abstand zwischen zwei parallelen Begrenzungsflächen an der Ober- und Unterseite der Aufnahmeöffnung 12 ist, so dass sich das Gravierwerkzeug 4 von der Vorder- oder Arbeitsseite 30 des Werkzeug- oder Stichelhalters 2 aus leicht in die Aufnahmeöffnung 12 einführen lässt und nach dem Festklemmen flächig gegen zwei schräge seitliche Begrenzungsflächen der Aufnahmeöffnung 12 angepresst wird.

Die an der Vorder- oder Arbeitsseite 40 des Gravierwerkzeugs 4 im Grundkörper 6 ausgebildete schlitzförmige Ausnehmung 8 weist drei ebene, zu den oberen und unteren Seitenflächen 48, 50 bzw. zur Rückseite 42 des Grundkörpers 6 parallele Begrenzungen auf und erstreckt sich durchgehend zwischen den beiden schrägen Seitenflächen 44, 46. In die Ausnehmung 8 wird der Diamantstichel 10 eingeklebt, der drei zu den Begrenzungen der Ausnehmung parallele Oberflächen besitzt, wie am besten in Fig. 4 und 5 dargestellt. Die Abmessungen des Diamantstichels 10 sind so an die Abmessungen der Ausnehmung angepasst, dass der Gravierstichel 10 mit seiner beim Gravieren in die Oberfläche eines Tiefdruckzylinders eintauchenden Spitze 52 über die Vorder- oder Arbeitsseite 40 des Grundkörpers 6 übersteht und dass zwischen den Begrenzungen der Ausnehmung und den jeweils gegenüberliegenden Begrenzungsflächen des Diamantstichels 10 eine Klebefuge mit einer Dicke von etwa 0,05 mm verbleibt.

Oberhalb der Ausnehmung 8 weist der Grundkörper 6 einen nach oben über die obere Seitenfläche 48 überstehenden Vorsprung 54 auf, dessen ebene zur Seitenfläche 48 senkrechte Rückseite 56 eine Anschlagfläche bildet, die beim Einführen des Gravierwerkzeugs 4 in die Aufnahmeöffnung 12 oberhalb derselben gegen die zur Rückseite 56 des Vorsprungs 54 parallele Vorder- oder Arbeitsseite 30 des Werkzeug- oder Stichelhalters 2 anschlägt und dafür sorgt, dass das Gravierwerkzeug 4 innerhalb der Aufnahmeöffnung 12 eine vorbestimmte Längsposition einnimmt, in der die Spitze 52 des Diamantstichels 10 um ein definiertes Maß über die Vorder- oder Arbeitsseite 30 des Werkzeug- oder Stichelhalters 2 übersteht.

Der Vorsprung 54 weist zwei Seitenflächen 58, 60 auf, die mit der jeweils benachbarten Seitenfläche 46, 44 des Grundkörpers 6 fluchten, wie am besten in den Figuren 3, 4 und 6 dargestellt, wodurch die Fertigung des Grundkörpers 6 erleichtert werden kann.

Da beim Einsetzen eines Gravierwerkzeugs 4 in die Aufnahmeöffnung 12 der gut zugängliche Bereich zwischen dem Vorsprung 54 des Gravierwerkzeugs 4 und der Vorder- oder Arbeitsseite 30 des Werkzeug- oder Stichelhalters 2 leicht kontrolliert und ggf. gereinigt werden kann, ist stets eine sehr genaue und fehlerfreie Längspositionierung der Spitze 52 des Diamantstichels 10 möglich.

Zusammenfassend betrifft die Erfindung somit ein Gravierwerkzeug 4 für die Gravur von Tiefdruckzylindern und einen Werkzeug- oder Stichelhalter 2 für ein solches Gravierwerkzeug 4. Das Gravierwerkzeug 4 besitzt über mindestens einen Teil seiner Länge einen gleichbleibenden Querschnitt und ist mit einem überstehenden Diamantstichel 10 versehen, während der Werkzeug- oder Stichelhalter 2 eine Aufnahmeöffnung 12 für das Gravierwerkzeug 4 aufweist. Das Gravierwerkzeug 4 ist in der Nähe des Diamantstichels 10 mit einem überstehenden Vorsprung 54 versehen, der zur Längspositionierung des Gravierwerkzeugs 4 in der Aufnahmeöffnung 12 des Werkzeug- oder Stichelhalter 2 gegen eine Anschlagfläche an dessen Vorder- oder Arbeitsseite 30 anschlägt.

## Patentansprüche

1. Gravierwerkzeug (4) für die Gravur von Tiefdruckzylindern, mit einem Grundkörper (6), der eine Vorder- oder Arbeitsseite (40) und eine zur Vorder- oder Arbeitsseite (40) entgegengesetzte Rückseite (42) aufweist und über einen Teil seiner Länge zwischen der Vorder- oder Arbeitsseite (40) und der Rückseite einen gleichbleibenden, von Seitenflächen (44, 46, 48, 50) begrenzten Querschnitt besitzt, sowie mit einem über die Vorder- oder Arbeitsseite (40) des Grundkörpers (6) überstehenden Diamantstichel (10) und einem in der Nähe der Vorder- oder Arbeitsseite (40) über eine der Seitenflächen (48) überstehenden Vorsprung (54).

2. Gravierwerkzeug nach Anspruch 1, **dadurch gekennzeichnet, dass** der Vorsprung (54) an seiner Rückseite eine Anschlagfläche (56) aufweist.

3. Gravierwerkzeug nach Anspruch 2, **dadurch gekennzeichnet, dass** die Anschlagfläche (56) eben und zu der Seitenfläche (48), über die der Vorsprung (54) übersteht, senkrecht ausgerichtet ist.

4. Gravierwerkzeug nach einem der vorangehenden Ansprüche, **dadurch gekennzeichnet, dass** der Grundkörper (6) einen trapezförmigen Querschnitt besitzt.

5. Gravierwerkzeug nach Anspruch 4, **dadurch gekennzeichnet, dass** der Vorsprung (54) über eine von zwei parallelen Seitenflächen (48, 50) des im Querschnitt trapezförmigen Grundkörpers (6) übersteht.

6. Gravierwerkzeug nach Anspruch 5, **dadurch gekennzeichnet, dass** der Vorsprung (54) über die schmalere der beiden parallelen Seitenflächen (48, 50) des Grundkörpers (6) übersteht.

7. Gravierwerkzeug nach einem der vorangehenden Ansprüche, **dadurch gekennzeichnet, dass** der Vorsprung (54) zwei entgegengesetzte Seitenflächen (58, 60) aufweist, die jeweils mit einer benachbarten schrägen Seitenfläche (46, 44) des Grundkörpers (6) fluchten.

8. Gravierwerkzeug nach einem der vorangehenden Ansprüche, **dadurch gekennzeichnet, dass** der Diamantstichel (10) in eine Ausnehmung (8) des Grundkörpers (6) eingesetzt ist.

9. Gravierwerkzeug nach Anspruch 7 oder 8, **dadurch gekennzeichnet, dass** die Ausnehmung (8) zur Vorder- oder Arbeitsseite (30) und zu zwei Seitenflächen (44, 46) des Grundkörpers (6) hin offen ist.

10. Gravierwerkzeug nach Anspruch 9, **dadurch gekennzeichnet, dass** die Ausnehmung (8) zu zwei schrägen Seitenflächen (44, 46) des Grundkörpers (6) hin offen ist.

11. Werkzeughalter (2) für ein Gravierwerkzeug (4) zur Gravur von Tiefdruckzylindern, mit einer Vorder- oder Arbeitsseite (30) und mit einer in der Vorder- oder Arbeitsseite (30) mündenden, das Gravierwerkzeug (4) aufnehmenden Aufnahmeöffnung (12), die sich mit einem gleichbleibenden Querschnitt bis zu einer zur Vorder- oder Arbeitsseite (30) entgegengesetzten Rückseite des Werkzeughalters (2) erstreckt, sowie mit einem in die Aufnahmeöffnung (12) eingesetzten Gravierwerkzeug (4) nach einem der vorangehenden Ansprüche, **dadurch gekennzeichnet, dass** das Gravierwerkzeug (4) zur Positionierung in der Aufnahmeöffnung (12) mit dem überstehenden Vorsprung (54) gegen eine Anschlagfläche an der Vorder- oder Arbeitsseite (30) des Werkzeughalters (2) anschlägt.

12. Werkzeughalter nach Anspruch 11, **dadurch gekennzeichnet, dass** die Anschlagfläche von einem ebenen Begrenzungsrandabschnitt der Mündung der Aufnahmeöffnung (12) gebildet wird.

13. Werkzeughalter nach Anspruch 11 oder 12, **dadurch gekennzeichnet, dass** die Aufnahmeöffnung (12) einen trapezförmigen Querschnitt besitzt und mindestens teilweise durch Funkenerodieren mittels eines Erodierdrahts oder Erodierfadens hergestellt ist.

14. Werkzeughalter nach Anspruch 13, **gekennzeichnet durch** eine Durchgangsbohrung, die an der schmaleren von zwei parallelen Begrenzungsflächen der Aufnahmeöffnung (12) in diese mündet.

15. Gravierkopf für eine Graviermaschine zum Gravieren von Tiefdruckzylindern, **dadurch gekennzeichnet, dass** er einen Werkzeughalter nach einem der Ansprüche 11 bis 14 aufweist.

## Claims

1. Engraving tool (4) for engraving gravure cylinders, with a basic body (6) which has a front or working side (40) and a rear side (42) opposite to the front or working side (40) and possesses over part of its length, between the front or working side (40) and the rear side, a uniform cross section delimited by side faces (44, 46, 48, 50), and also with a diamond stylus (10) projecting beyond the front or working side (40) of the basic body (6) and with a projection (54) projecting beyond one of the side faces (48) in the vicinity of the front or working side (40).

2. Engraving tool according to Claim 1, **characterized in that** the projection (54) has a stop face (56) on its rear side.

3. Engraving tool according to Claim 2, **characterized in that** the stop face (56) is planar and is oriented perpendicularly to the side face (48) beyond which the projection (54) projects.

4. Engraving tool according to one of the preceding claims, **characterized in that** the basic body (6) possesses a trapezoidal cross section.

5. Engraving tool according to Claim 4, **characterized in that** the projection (54) projects beyond one of two parallel side faces (48, 50) of the basic body (6) of trapezoidal cross section.

6. Engraving tool according to Claim 5, **characterized in that** the projection (54) projects beyond the narrower of the two parallel side faces (48, 50) of the basic body (6).

7. Engraving tool according to one of the preceding claims, **characterized in that** the projection (54) has two opposite side faces (58, 60) which are in each case in alignment with an adjacent oblique side face (46, 44) of the basic body (6).

8. Engraving tool according to one of the preceding claims, **characterized in that** the diamond stylus (10) is inserted into a recess (8) of the basic body (6).

9. Engraving tool according to Claim 7 or 8, **characterized in that** the recess (8) is open towards the front or working side (30) and towards two side faces (44, 46) of the basic body (6).

10. Engraving tool according to Claim 9, **characterized in that** the recess (8) is open towards two oblique side faces (44, 46) of the basic body (6).

11. Tool holder (2) for an engraving tool (4) for engraving gravure cylinders, with a front or working side (30) and with a reception orifice (12) which issues in the front or working side (30) and receives the engraving tool (4) and which extends with a uniform cross section as far as a rear side, opposite the front or working side (30), of the tool holder (2), and also with an engraving tool (4) according to one of the preceding claims, inserted into the reception orifice (12), **characterized in that**, for positioning in the reception orifice (12), the engraving tool (4) butts with the projecting projection (54) against a stop face on the front or working side (30) of the tool holder (2).

12. Tool holder according to Claim 11, **characterized in that** the stop face is formed by a planar boundary edge portion of the issue of the reception orifice (12).

13. Tool holder according to Claim 11 or 12, **characterized in that** the reception orifice (12) possesses a trapezoidal cross section and is produced at least partially by spark erosion by means of an eroding wire or eroding filament.

14. Tool holder according to Claim 13, **characterized by** a through-bore which issues into the reception orifice (12) on the narrower of two parallel boundary faces of the latter.

15. Engraving head for an engraving machine for engraving gravure cylinders, **characterized in that** it has a tool holder according to one of Claims 11 to 14.

## Revendications

1. Outil de gravure (4) pour la gravure de cylindres en creux, comportant un corps de base (6) qui comprend une face avant ou de travail (40) et une face arrière (42) opposée à la face avant ou de travail (40) et présente, sur une partie de sa longueur entre la face avant ou de travail (40) et la face arrière, une section transversale constante délimitée par des surfaces latérales (44, 46, 48, 50), et comportant un stylet en diamant (10) faisant saillie au-delà de la face avant ou de travail (40) du corps de base (6) et une saillie (54) faisant saillie au-delà de l'une des surfaces latérales (48) à proximité de la face avant ou de travail (40).

2. Outil de gravure selon la revendication 1, **caractérisé en ce que** la saillie (54) comprend une surface de butée (56) sur sa face arrière.

3. Outil de gravure selon la revendication 2, **caractérisé en ce que** la surface de butée (56) est plane et orientée perpendiculairement à la surface latérale (48) au-delà de laquelle fait saillie la saillie (54).

4. Outil de gravure selon l'une quelconque des revendications précédentes, **caractérisé en ce que** le corps de base (6) présente une section transversale trapézoïdale.

5. Outil de gravure selon la revendication 4, **caractérisé en ce que** la saillie (54) fait saillie au-delà de l'une parmi deux surfaces latérales parallèles (48, 50) du corps de base (6) de section transversale trapézoïdale.

6. Outil de gravure selon la revendication 5, **caractérisé en ce que** la saillie (54) fait saillie au-delà de la plus étroite des deux surfaces latérales parallèles (48, 50) du corps de base (6).

7. Outil de gravure selon l'une quelconque des revendications précédentes, **caractérisé en ce que** la saillie (54) comprend deux surfaces latérales opposées (58, 60) qui sont respectivement en alignement avec une surface latérale oblique adjacente (46, 44) du corps de base (6).

8. Outil de gravure selon l'une quelconque des revendications précédentes, **caractérisé en ce que** le stylet en diamant (10) est inséré dans un évidement (8) du corps de base (6).

9. Outil de gravure selon la revendication 7 ou 8, **caractérisé en ce que** l'évidement (8) est ouvert en direction de la face avant ou de travail (30) et en direction de deux surfaces latérales (44, 46) du corps de base (6).

10. Outil de gravure selon la revendication 9, **caractérisé en ce que** l'évidement (8) est ouvert en direction de deux surfaces latérales obliques (44, 46) du corps de base (6).

11. Porte-outil (2) pour un outil de gravure (4) pour la gravure de cylindres en creux, comportant une face avant ou de travail (30) et comportant une ouverture de réception (12) débouchant dans la face avant ou de travail (30) et recevant l'outil de gravure (4), laquelle ouverture de réception s'étend avec une section transversale constante jusqu'à une face arrière du porte-outil (2) opposée à la face avant ou de travail (30), et comportant un outil de gravure (4) selon l'une quelconque des revendications précédentes inséré dans l'ouverture de réception (12), **caractérisé en ce que** l'outil de gravure (4), en vue du positionnement dans l'ouverture de réception (12), vient en butée par la saillie (54) faisant saillie contre une surface de butée sur la face avant ou de travail (30) du porte-outil (2).

12. Porte-outil selon la revendication 11, **caractérisé en ce que** la surface de butée est formée par une portion de bord de délimitation plane de l'embouchure de l'ouverture de réception (12).

13. Porte-outil selon la revendication 11 ou 12, **caractérisé en ce que** l'ouverture de réception (12) présente une section transversale trapézoïdale et est fabriquée au moins partiellement par électroérosion au moyen d'un fil métallique d'érosion ou d'un fil d'érosion.

14. Porte-outil selon la revendication 13, **caractérisé par** un alésage traversant qui débouche dans l'ouverture de réception (12) au niveau de la surface de délimitation plus étroite parmi deux surfaces de délimitation parallèles de l'ouverture de réception.

15. Tête de gravure pour une machine de gravure destinée à graver des cylindres en creux, **caractérisée en ce qu'**elle comprend un porte-outil selon l'une quelconque des revendications 11 à 14.
